# EUROPÄISCHE PATENTSCHRIFT

(11) **EP 0 103 237 B1**
(45) Veröffentlichungstag und Bekanntmachung des Hinweises auf die Patenterteilung: **30.07.1986**
(21) Anmeldenummer: 83108604.6
(22) Anmeldetag: 31.08.1983
(51) Int. Cl.: H01F 41/12

(54) **Verfahren zur Herstellung in Giessharz eingebetteter Wicklungen für Transformatoren**
Method of making resin-encapsulated coils for transformers
Procédé de fabrication d'enroulements encapsulés en résine pour transformateurs

(30) Priorität: 14.09.1982 DE 3234098
(43) Veröffentlichungstag der Anmeldung: 21.03.1984
(73) Patentinhaber: TRANSFORMATOREN UNION AKTIENGESELLSCHAFT, D-8500 Nürnberg 40 (DE)
(72) Erfinder: Altmann, Gerhard, Dipl.-Ing., D-7312 Kirchheim/unter Teck (DE); Bendel, Wolfgang, D-7250 Leonberg 1-Gebersheim (DE); Dedelmahr, Rudolf, D-7447 Aischtal (DE); Pfeiffer, Richard, Dr., D-8504 Stein-Deutenbach (DE)
(74) Vertreter: Mehl, Ernst, Dipl.-Ing.

## Beschreibung

Die Erfindung betrifft ein Verfahren zur Herstellung von in Gießharz eingebetteten Wicklungen für Transformatoren gemäß dem Oberbegriff des Anspruchs 1.

Mit zunehmendem Einsatz von Gießharztransformatoren bekommt die Optimierung auch des eingesetzten Gießharzes steigende wirtschaftliche Bedeutung. Dabei wird eine gleich gute Ausnutzung der vorteilhaften elektrischen und mechanischen Eigenschaften des Gießharzformstoffes angestrebt, wobei mögliche kleinere Wanddicken des Gießharzkörpers zusätzlich erhebliche thermische Vorteile bringen.

Durch die EP-A-31576 ist schon ein Verfahren zur Herstellung in Gießharz eingebetteter Wicklungen für elektrische Geräte bekannt, wonach imprägnierte, gewellte Isolierstoffmatten als Abstandhalter zur Fixierung der einzuhüllenden elektrischen Geräteteile in der Gießform dienen. Diese im Gießharzkörper verbleibenden Isolierstoffmatten bewirken gleichzeitig für den Gießharzformstoff eine Armierung, da sie die mechanische Belastbarkeit des Gießharzformstoffes erhöhten.

Durch das bekannte Verfahren werden auch Wicklungen aus in Achsrichtung hintereinanderliegenden Spulen vergossen, wobei das Vergießen, vorzugsweise bei liegender Form, in einer evakuierten Kammer durch einen achsparallelen Schlitz im äußeren Mantel der Gießform erfolgt und wonach die Aushärtung der Gießharzmasse mindestens teilweise in der Form selbst bei erhöhter Temperatur und bei atmosphärischem oder höherem Druck erfolgt.

Zur Durchführung des bekannten Verfahrens sind jedoch Abstandhalter bzw. Armierungseinlagen in einer sehr großen Anzahl von verschiedenen Abmessungen erforderlich, die wiederum eine Vielzahl von teuren Hilfswerkzeugen zu ihrer Herstellung erfordern. Praktisch werden zur Begrenzung der Anzahl der zur Herstellung der Abstandhalter erforderlichen Hilfswerkzeuge nur Abstandhalter in bestimmten gegeneinander abgestuften Abmessungen hergestellt, so daß die elektrische und die mechanische Belastbarkeit der Gießharzkörper häufig nicht voll ausgenutzt ist.

Der Erfindung liegt daher die Aufgabe zugrunde, ein Verfahren anzugeben, mit dem bei der Herstellung von in Gießharz eingebetteten Wicklungen die guten elektrischen und die durch eingelegte Armierung verbesserten mechanischen Eigenschaften des Gießharzkörpers voll ausnutzbar sind.

Erfindungsgemäß wird diese Aufgabe durch die im kennzeichnenden Teil des Anspruches 1 angegebenen Merkmale gelöst.

Zur Spreizung des innenliegenden Formmantels kann beispielsweise eine Vorrichtung gemäß der DE-C-22-11 685 eingesetzt werden, wonach auf dem Umfang eines im Durchmesser einstellbaren Wickelkernes vorgesehene Profilleisten ihre radiale Lage durch Verschieben auf Bolzen in schräg zur Achsrichtung angeordneten Nuten verändern.

Nach zweckmäßigen Weiterbildungen der Erfindung ist vorgesehen, daß die Abstandhalter aus zwei Lagen von gewellten Isolierstoffmatten aufgebaut sind, wobei die Richtung der Wellfaltung einer Lage gegen die Wicklungsachse + 45° und die der anderen Lage - 45° beträgt, so daß sich die Wellfaltung der beiden Lagen unter 90° kreuzt. Weitere erfindungsgemäße Maßnahmen zur Anpassung des Gießharzkörpers an auftretende Belastungen bestehen darin, daß die Abstandhalter die Wicklung an beiden Enden in Achsrichtung überragen und daß in von den Spulen und den Abstandhaltern gebildete Kammern bei langsam rotierender Wicklung in Umfangsrichtung gestreckte Faserbündel eingelegt werden, und daß zur zusätzlichen Armierung des Gießharzkörpers auch Faserbündel in die achsparallelen Wellen der Abstandhalter eingelegt werden.

Gemäß vorteilhaften Ausgestaltungen der Erfindung werden als Abstandhalter mit reinem Gießharz imprägnierte Gewebe- oder Vliesmatten aus Glas- oder Polyesterfasern verwendet und dient als Gießharz mit Quarzmehl gefülltes oder reines Epoxydharz.

Eine weitere zweckmäßige Weiterbildung der Erfindung besteht darin, daß die Spulen der Wicklung über den blanken inneren Mantel der Gießform geschoben sind und der innere Abstandhalter bei festgehaltenen Spulen zwischen den sich in Umfangsrichtung überlappenden Rändern des langsam rotierenden inneren Mantels der Gießform aus einem Magazin in derselben in seine Einbaulage gezogen wird.

Das erfindungsgemäße Verfahren zur Herstellung in Gießharz eingebetteter Wicklungen von Transformatoren ist sehr vorteilhaft, denn es erlaubt die Anpassung der besonders wichtigen und kritischen Wandstärke des Gießharzumgusses auf der Innenseite der Wicklung durch Verformung der eingelegten Armierung auf praktisch jedes gewünschte Maß, wobei die Ausgangsabmessungen der Abstandhalter für jeweils einen größeren Bereich der Gießharzkörperwanddicke gleich sind.

Das erfindungsgemäße Verfahren wird anhand eines Ausführungsbeispiels für eine Gießform zum Umgießen einer Transformatorwicklung näher erläutert. Dabei zeigt
Figur 1 einen Quer- und
Figur 2 einen achsparallelen Längsschnitt durch eine zum Umgießen vorgesehene Transformatorwicklung.

Spulen 1 für eine Transformatorwicklung, beispielsweise eine Oberspannungswicklung, sind einzeln und unabhängig voneinander in an sich bekannter Weise auf besonderen Einrichtungen, gewickelt. Alle in einen gemeinsamen Gießharzblock einzubettenden Spulen 1 liegen in radialer Richtung zwischen einem inneren Abstandhalter 2 und einem äußeren Abstandhalter 3.

Die Abstandhalter 2 und 3 bestehen ihrerseits aus Gewebe- oder Vliesmatten aus Glas- oder Epoxydharz und sind ähnlich wie Wellpapier gewellt. Die Wellen erstrecken sich im Normalfall parallel zur Wicklungsachse, dabei ist die Wellenhölie ungefähr gleich der Wellenlänge.

An die Innenseite des inneren Abstandhalters 2 wird in Richtung der Pfeile 4 ein innerer Mantel 5 einer Gießform angepreßt. Die hierzu erforderliche Preßkraft wird in an sich bekannter Weise durch auf, KegeIn oder schiefen Ebenen verschobenen Leisten oder sonstigen Vorrichtungen auf den inneren Mantel 5 übertragen. Zur Verringerung der Reibung und zur Verhinderung von Verspannungen in Umfangsrichtung sind an den nicht dargestellten Leisten entlang der Berührungslinien mit dem inneren Mantel 5 Kugeln oder Rolle angebracht.

Der innere Mantel 5 wird unter Verformung des inneren Abstandhalters 2 unabhängig von Durchmessertoleranzen so weit gespreizt, daß die Breite des mit Gießharz auszufüllenden Spaltes nur so groß ist, daß die Gießharzschicht der im Betrieb zu erwartenden elektrischen und/oder mechanischen Beanspruchung gerade standhält. Ausgehend hiervon und im Hinblick auf die zu erwartende mechanische Belastung ist vorher der innere Abstandhalter 2 zu bemessen.

Bei insgesamt niedrigen elektrischen Beanspruchungen des Gießharzformstoffes und gleichzeitig hohen mechanischen Belastungen werden zur Beherrschung der letzteren in alle oder in einige der Wellen achsparallel ausgerichtete Faserbündel zur zusätzlichen Armierung des Gießharzkörpers eingelegt. Eine weitere Verfestigung des Gießharzkörpers ergibt sich durch Einwickeln von Faserbündeln in die ringförmigen Kammern, die von den Spulen 1 in axialer Richtung und von den Abstandhaltern 2 und 3 in radialer Richtung umschlossen sind. Schließlich tragen auch außen um den äußeren Abstandhalter 3 herumgelegte nicht dargestellte Bandagen zur Erhöhung der mechanischen Festigkeit des Gießharzkörpers in Umfangsrichtung bei. Durch diese nicht dargestellten Bandagen ist es darüber hinaus möglich, auch die Stärke des von dem äußeren Abstandhalter 3 offen gehaltenen Spaltes unabhängig von Durchmessertoleranzen an den Spulen 1 einzustellen.

Um die Wicklungsanordnung aus den Spulen 1, dem von innen gegen diese gespreizten inneren Abstandhalter 2 und dem inneren Mantel 5 sowie dem von außen um die Spulen 1 bandagierten äußeren Abstandhalter 3 ist ein äußerer Mantel 6 einer Gießform gelegt, der sich im wesentlichen an die Wellen des äußeren Abstandhalters 3 sowie an die diesen umfassenden Bandagen anlegt. In dem äußeren Mantel 6 ist eine achsparallele Ausbuchtung 7 vorgesehen, die am Gießharzkörper eine Verstärkung zur Aufnahme der Wicklungsausleitungen und -anschlußkontakte formt. Gegenüber der Ausbuchtung 7 ist ein Schlitz 8 vorgesehen, der von in etwa in radialer Richtung abgekanteten Wandstreifen 9 flankiert ist und als Entlüftungs- und Eingußöffnung für die Gießform dient.

Die Stirnseiten der Gießform sind durch stirnseitige Formwände 10 verschlossen, deren dem inneren Mantel 5 und dem äußeren Mantel 6 zugekehrte Seite mit einer Schicht 11 aus elastischem Werkstoff belegt ist. Die stirnseitigen Formwände 10 werden mit ihrer Schicht 11 durch je eine Ankerplatte 13 so stark an die stirnseitigen Kanten des inneren Mantels 5 und des äußeren Mantels 6 gepreßt, daß diese in die elastische Schicht 11 eingedrückt werden. Die hierzu erforderliche Preßkraft für die Ankerplatten 13 wird durch Muttern 14 auf einer Zugstange 12 aufgebracht.

Die so in die Gießform aus dem inneren Mantel 5, dem äußeren Mantel 6 sowie den stirnseitigen Formwänden 10 eingebettete Anordnung aus Spulen 1, dem inneren Abstandhalter 2 und dem äußeren Abstandhalter 3 wird in einer nicht dargestellten Kammer bis nahe an ein vollkommenes Vakuum evakuiert und dann mit reinem Epoxydharz oder mit einem bis zu 75 % Quarzmehl aufweisenden Epoxydharzgemisch ausgegossen. Dabei sind je nach den vorliegenden Verhältnissen, die Form, die Spulen 1 und/oder das Gießharz vorgewärmt.

Im Anschluß an das Füllen der Gießform wird diese dem atmosphärischem Druck oder einem höheren Druck ausgesetzt, so daß aus dem im von den Wandstreifen 9 gebildeten Trichter vorhandenen Gießharzüberschuß Gießharz bis zur vollständigen Erstarrung des Gießharzkörpers in die Gießform nachgedrückt wird.

## Patentansprüche

1. Verfahren zur Herstellung in Gießharz eingebetteter Wicklungen für Transformatoren, bei denen
- die in Achsrichtung hintereinanderliegenden Spulen (1) der Wicklung je für sich und unabhängig voneinander gewickelt werden,
- imprägnierte, gewellte Isolierstoffmatten als in radialer Richtung wirkende Abstandhalter (2, 3) zwischen einem inneren Mantel (5) der Gießform und den Spulen (1) der Wicklung sowie zwischen diesen und einem äußeren Mantel (6) der Gießform eingefügt werden,
- der innere (5) und der äußere Mantel (6) der Gießform zwischen stirnseitigen Formwänden (10) fixiert werden,
- das Vergießen bei liegender Form in einer evakuierten Kammer durch einen achsparallelen Schlitz (8) im äußeren Mantel (6) der Gießform erfolgt und
- die Aushärtung der Gießharzmasse mindestens teilweise in der Form bei erhöhter Temperatur und bei atmosphärischem oder höheren Druck erfolgt, dadurch gekennzeichnet,
- daß vor dem Vergießen der innere Mantel (5), der Gießform in radialer Richtung gespreizt wird, wobei seine sich in Umfangsrichtung überlappenden achsparallelen Ränder aufeinandergleiten, derart, daß die Ausdehnung des innenliegenden Abstandhalters (2) in radialer Richtung bis auf ein Sollmaß verkleinert wird,
- daß durch die Verformung des innenliegenden Abstandhalters (2) die Spulen (1) der Wicklung mittels Kraftschluß auf diesem Abstandhalter (2) fixiert werden und
- daß die stirnseitigen Formwände (10) an den stirnseitigen kanten des inneren (5) und des äußeren Mantels (6) der Gießform mit einer elastischen Schicht (11) anliegen.

2. Verfahren nach Anspruch 1, dadurch gekennzeichnet, daß die Abstandhalter (2, 3) aus zwei Lagen der Isolierstoffmatten aufgebaut sind, wobei die Richtung der Wellfaltung einer Lage gegen die Wicklungsachse + 45° und die der anderen Lage - 45° beträgt, so daß sich die Wellfaltung der beiden Lagen unter 90° kreuzt.

3. Verfahren nach Anspruch 1 und 2, dadurch gekennzeichnet, daß die Abstandhalter (2, 3) die Wicklung an beiden Enden in Achsrichtung überragen.

4. Verfahren nach einem der Ansprüche 1 bis 3, dadurch gekennzeichnet, daß in von den Spulen (1) und den Abstandhaltern (2, 3) gebildete Kammern bei langsam rotierender Wicklung in Umfangsrichtung gestreckte Faserbündel eingelegt werden.

5. Verfahren nach einem der Ansprüche 1 bis 4, dadurch gekennzeichnet, daß zur zusätzlichen Armierung des Gießharzkörpers Faserbündel in die achsparallelen Wellen der Abstandhalter (2, 3) eingelegt werden.

6. Verfahren nach einem der Ansprüche 1 bis 5, dadurch gekennzeichnet, daß als Abstandhalter (2, 3) mit reinem Gießharz imprägnierte Gewebe- oder Vliesmatten aus Glas- oder Kunststoffasern verwendet werden.

7. Verfahren nach einem der Ansprüche 1 bis 5, dadurch gekennzeichnet, daß die als Abstandhalter (2, 3) dienenden Isolierstoffmatten erst nach ihrem Einbau in die Gießform imprägniert werden.

8. Verfahren nach einem der Ansprüche 1 bis 7, dadurch gekennzeichnet, daß als Gießharz mit Quarzmehl gefülltes oder reines Epoxydharz verwendet wird.

9. Verfahren nach einem der Ansprüche 1 bis 8, dadurch gekennzeichnet, daß die Gießform und/oder die Wicklung vorgeheizt werden.

10. Verfahren nach einem der Ansprüche 1 bis 9, dadurch gekennzeichnet, daß die Spulen (1) über den blanken inneren Mantel (5) der Gießform geschoben sind und der innere Abstandhalter (2) bei festgehaltenen Spulen (1) zwischen den sich in Umfangsrichtung überlappenden Rändern des langsam rotierenden inneren Mantels (5) der Gießform aus einem Magazin in derselben in seine Einbaulage gezogen wird.

## Claims

1. A method of making resin-embedded windings for transformers, in which
- the coils (1) of the winding which are consecutively arranged in the axial direction are respectively wound individually and independently of one another,
- impregnated, corrugated insulating mats are inserted as spacers (2, 3) acting in the radial direction, between an inner shell (5) of the casting mould and the coils (1) of the winding, and between said coils and an outer shell (6) of the casting mould,
- the inner shell (5) and the outer shell (6) of the casting mould are fixed at the end faces between mould walls (10),
- casting in the case of a horizontal mould is effected in an evacuated chamber through a slot (8) in the outer shell (6) of the casting mould parallel to the axis, and
- hardening of the mass of cast resin is at least partially effected in the mould at an increased temperature and at atmospheric or higher pressure, characterised in
- that, prior to the casting step, the inner shell (5) of the casting mould is expanded in the radial direction, its edges parallel to the axis which overlap one another in the peripheral direction, sliding over one another, in such manner that the expansion of the inner spacer (2) is reduced up to a theoretical value in the radial direction,
- that as a result of the deformation of the enclosed spacer (2), the coils (1) of the winding are fixed on this spacer (2) by means of frictional contact, and,
- that the end face mould walls (10) abut against the end face edges of the inner shell (5) and outer shell (6) of the casting mould through an elastic layer (11).

2. A method as claimed in Claim 1, characterised in that the spacers (2, 3) consist of two layers of the insulating mats, where the direction of the corrugated folding of one layer to the winding axis is + 45° and that of the other layer is - 45°, so that the corrugated folds of the two layers cross one another at 90^{d}.

3. A method as claimed in Claim 1 and 2, characterised in that the spacers (2, 3) protrude over the winding in the axial direction at both ends.

4. A method as claimed in one of Claims 1 to 3, characterised in that, with the winding rotating slowly, fibre bundles extending in the peripheral direction are inserted into chambers formed by the coils (1) and the spacers (2, 3).

5. A method as claimed in one of Claims 1 to 4, characterised in that, in order additionally to reinforce the body of cast resin, fibre bundles are inserted into the corrugations of the spacers (2, 3) parallel to the axis.

6. A method as claimed in one of Claims 1 to 5, characterised in that textile or fleece mats which are impregnated with pure casting resin and. consist of glass or synthetic resin fibres are used as spacers (2, 3).

7. A method as claimed in one of Claims 1 to 5, characterised in that the insulating mats serving as spacers (2, 3) are only impregnated after their installation in the casting mould.

8. A method as claimed in one of Claims 1 to 7, characterised in that epoxy resin which is filled with powdered quartz, or is pure, is used as casting resin.

9. A method as claimed in one of Claims 1 to 8, characterised in that the casting mould and/or the winding is/are preheated.

10. A method as claimed in one of Claims 1 to 9, characterised in that the coils (1) are slipped over the smooth inner shell (5) of the casting mould and with the coils held fast, the inner space (2) is drawn from a magazine in the casting mould into its fitted position, between the edges of the slowly rotating inner shell (5) of the casting mould which overlap in the peripheral direction.

## Revendications

1..Procédé de fabrication d'enroulements noyés dans une résine coulable pour des transformateurs, dans lesquels
- les bobines (1) de l'enroulement qui sont situées l'une derrière l'autre sont chacune enroulée indépendamment l'une de l'autre,
- on insère des matelas imprégnés et ondulés en une substance isolante et constituant des entretoises (2, 3) agissant en direction radiale, entre une enveloppe intérieure (5) du moule et les bobines (1) de l'enroulement ainsi qu'entre ces dernières et une enveloppe extérieure (6) du moule,
- l'enveloppe intérieure (5) et l'enveloppe extérieure (6) du moule sont fixées entre deux parois frontales (10) du moule,
- la coulée est opérée, avec le moule en position couchée, dans une chambre évacuée, et à travers une fente (8) s'étendant parallèlement à l'axe et ménagée dans l'enveloppe extérieure (6) du moule,
- le durcissement de la masse de résine coulable est opéré au moins partiellement dans le moule, à température élevée et sous la pression atmosphérique ou sous une pression plus élevée, caractérisé par le fait
- qu'avant la coulée, l'enveloppe intérieure (5) du moule de coulée est élargie en direction radiale alors que ses bords parallèles à l'axe et qui se chevauchent dans le sens périphérique, et cela de telle manière que l'extension de l'entretoise (2) située du côté intérieur se trouve diminuée à une valeur de consigne dans la direction radiale,
- que par suite de la déformation de l'entretoise (2) située à l'intérieur, les bobines (1) de l'enroulement sont fixées à transmission de forces sur cette entretoise (2), et
- que les parois frontales (10) du moule portent par une couche élastique (11) contre les bords frontaux de l'enveloppe intérieure (5) et de l'enveloppe extérieure (6) du moule.

2. Procédé selon la revendication 1, caractérisé par le fait que les entretoises (2, 3) sont constituées par deux couches de matelas en une substance isolante, la direction des plis des ondulations d'une couche faisant un angle de + 45° avec l'axe de l'enroulement et les plis des ondulations de l'autre couche faisant un angle de - 45° avec l'axe de l'enroulement, si bien que les plis des enroulements des deux couches se croisent sous 90°.

3. Procédé selon la revendication 1 et 2, caractérisé par le fait que les entretoises (2, 3) débordent l'enroulement aux deux extrémités, dans le sens axial.

4. Procédé selon l'une des revendications 1 à 3, caractérisé par le fait que dans des chambres qui sont formées par les bobines (1) et par les entretoises (2, 3) on met en place dans le sens périphérique des faisceaux de fibres étirées, alors que l'enroulement tourne lentement.

5. Procédé selon l'une des revendications 1 à 4, caractérisé par le fait que pour une armature supplémentaire du corps formé par la résine coulable, des faisceaux de fibres sont mis en place dans les ondulations des entretoises (2, 3) qui se situent parallèlement à l'axe.

6. Procédé selon l'une des revendications 1 à 5, caractérisé par le fait que l'on utilise comme entretoises (2, 3) des matelas tissés ou des voiles en fibres de verre ou de matière plastique, imprégnés avec une résine coulable pure.

7. Procédé selon l'une des revendications 1 à 5, caractérisé par le fait que les matelas en une substance isolante et qui servent d'entretoises (2, 3) ne sont imprégnés qu'après leur montage dans le moule de coulée.

8. Procédé selon l'une des revendications 1 à 7, caractérisé par le fait que l'on utilise comme résine coulable une résine époxy pure ou remplie avec de la farine de quartz.

9. Procédé selon l'une des revendications 1 à 8, caractérisé par le fait que le moule et/ou l'enroulement sont préchauffés.

10. Procédé selon l'une des revendications 1 à 9, caractérisé par le fait que les bobines (1) sont glissées sur l'enveloppe intérieure nue (5) du moule et que l'entretoise intérieure (2) est introduite à partir d'un magasin en sa position de montage du moule, entre les bords qui se chevauchent dans le sens périphérique de l'enveloppe intérieure (5) du moule, qui tourne lentement, alors que les bobines (1) sont maintenues immobiles.
